# FASCICULE DE BREVET EUROPEEN

(11) **EP 3 515 236 B1**
(45) Date de publication et mention de la délivrance du brevet: **24.11.2021**
(21) Numéro de dépôt: 17780825.0
(22) Date de dépôt: 18.09.2017
(51) Int. Cl.: A45D 1/10, A45D 1/04, A45D 1/14

(54) **APPAREIL DE COIFFURE ÉQUIPE D'UN ÉLÉMENT DE GUIDAGE MOBILE**
FRISIERVORRICHTUNG MIT EINEM BEWEGLICHEN FÜHRUNGSELEMENT
HAIRSTYLING APPLIANCE COMPRISING A MOVABLE GUIDING ELEMENT

(30) Priorité: 21.09.2016 FR 1658858
(43) Date de publication de la demande: 31.07.2019
(73) Titulaire: SEB S.A., 69130 Ecully (FR)
(72) Inventeur: JAVELLE, Valentin, 38121 Chonas L'Amballan (FR)
(74) Mandataire: SEB Développement
(86) Numéro de dépôt international: PCT/FR2017/052491
(87) Numéro de publication internationale: WO 2018/055272

(56) Documents cités:
- EP-A1- 3 031 348
- CN-U- 203 106 079
- JP-U- S62 104 701
- US-A- 4 267 431
- US-A1- 2015 114 425

## Description

La présente invention concerne un appareil de coiffure, et plus particulièrement un appareil de coiffure pour réaliser des boucles ou des ondulations sur des mèches de cheveux.

Le document US4267431 divulgue un appareil de coiffure permettant de réaliser automatiquement des boucles ou ondulations sur la fibre capillaire. Un tel appareil de coiffure comprend notamment :
- une partie de préhension,
- un mandrin présentant un axe longitudinal et monté mobile en rotation autour de son axe longitudinal, et
- un élément d'enroulement s'étendant longitudinalement par rapport au mandrin et configuré pour enrouler une mèche de cheveux autour du mandrin, l'élément d'enroulement étant solidaire en rotation du mandrin et comprenant une extrémité proximale montée pivotante par rapport au mandrin, l'élément d'enroulement étant mobile entre une position écartée dans laquelle une extrémité distale de l'élément d'enroulement est écartée du mandrin pour favoriser l'insertion d'une mèche de cheveux entre l'élément d'enroulement et le mandrin et une position rapprochée dans laquelle l'élément d'enroulement est rapproché du mandrin pour plaquer la mèche de cheveux contre le mandrin.

L'appareil de coiffure décrit dans le document US4267431 est avantageusement pourvu d'un élément de chauffage configuré pour chauffer le mandrin de manière à améliorer le bouclage des mèches de cheveux enroulées autour du mandrin par l'élément d'enroulement.

Cependant, l'effet de bouclage obtenu avec un tel appareil de coiffure n'est pas satisfaisant.

La présente invention vise à remédier à cet inconvénient.

Le problème technique à la base de l'invention consiste donc à fournir un appareil de coiffure qui soit simple d'utilisation, tout en permettant de réaliser automatiquement des boucles ou ondulations régulières.

A cet effet, la présente invention concerne un appareil de coiffure selon la revendication 1, comprenant :
- un mandrin présentant un axe longitudinal et monté mobile en rotation autour de son axe longitudinal, et
- un élément d'enroulement s'étendant longitudinalement par rapport au mandrin et configuré pour enrouler une mèche de cheveux autour du mandrin, l'élément d'enroulement étant solidaire en rotation du mandrin et comprenant une extrémité proximale montée pivotante par rapport au mandrin, l'élément d'enroulement étant mobile entre une position écartée dans laquelle une extrémité distale de l'élément d'enroulement est écartée du mandrin pour favoriser l'insertion d'une mèche de cheveux entre l'élément d'enroulement et le mandrin et une position rapprochée dans laquelle l'élément d'enroulement est rapproché du mandrin pour plaquer la mèche de cheveux contre le mandrin,
l'appareil de coiffure étant caractérisé en ce qu'il comprend en outre un élément de guidage mobile mobile entre une position d'attente occupée lorsque l'élément d'enroulement est dans la position écartée et dans laquelle une mèche de cheveux peut être introduite en travers du mandrin et entre l'élément d'enroulement et le mandrin et une position de fonctionnement occupée lorsque l'élément d'enroulement est dans la position rapprochée, l'élément de guidage mobile étant déplacé de la position d'attente à la position de fonctionnement lorsque l'élément d'enroulement est déplacé de la position écartée à la position rapprochée et déplaçant en outre la mèche de cheveux introduite en travers du mandrin de manière à la positionner selon une orientation prédéterminée par rapport au mandrin lorsque l'élément de guidage mobile est déplacé de la position d'attente à la position de fonctionnement.

Ces dispositions permettent un positionnement automatique de la mèche de cheveux selon une orientation prédéterminée par rapport au mandrin avant l'entraînement en rotation du mandrin, et ainsi assurent un effet de bouclage régulier et donc amélioré par rapport aux appareils de coiffure de l'art antérieur.

De plus, le fait que l'élément de guidage mobile est configuré pour occuper la position d'attente lorsque l'élément d'enroulement est dans la position écartée assure un retrait aisé de la mèche de cheveux hors de l'appareil de coiffure après la réalisation du bouclage de la mèche et le retour de l'élément d'enroulement dans sa position écartée.

En particulier, un tel appareil permet de réaliser des boucles de façon automatique en appliquant de manière fixe l'appareil contre le cuir chevelu et en engageant une mèche de cheveux entre l'élément d'enroulement et le mandrin, la rotation de l'élément d'enroulement provoquant l'enroulement de la mèche autour du mandrin sans mouvement de l'appareil le long de la mèche. En effet, l'appareil et en particulier l'élément d'enroulement commence par enrouler la partie de la mèche qui est proche du cuir chevelu puis «aspire» progressivement le reste de la mèche jusqu'à ce que l'extrémité libre de la mèche soit enroulée autour du mandrin.

L'appareil de coiffure peut en outre présenter une ou plusieurs des caractéristiques suivantes, prises seules ou en combinaison.

Selon un mode de réalisation de l'invention, l'orientation prédéterminée est oblique par rapport à l'axe longitudinal du mandrin.

Selon un mode de réalisation de l'invention, l'élément de guidage mobile est disposé latéralement par rapport au mandrin.

Selon un mode de réalisation de l'invention, l'élément de guidage mobile présente une forme générale de crochet.

Selon un mode de réalisation de l'invention, l'appareil de coiffure comporte un capot de protection mobile qui est monté mobile entre une position fermée dans laquelle le capot de protection mobile masque au moins partiellement le mandrin et l'élément d'enroulement pour limiter l'accès au mandrin et à l'élément d'enroulement et une position ouverte dans laquelle le capot de protection mobile libère au moins en partie l'accès au mandrin pour permettre l'insertion de la mèche de cheveux entre le mandrin et l'élément d'enroulement. La présence d'un tel capot de protection mobile permet de limiter grandement les risques de brûlures d'un utilisateur lors de l'utilisation de l'appareil de coiffure selon la présente invention, et sécurise ainsi l'utilisation de ce dernier. En outre, le capot de protection mobile permet de guider une mèche de cheveux plaquée contre le mandrin lors de la rotation du mandrin, et donc d'assurer un bouclage automatique amélioré de la mèche de cheveux.

Selon un mode de réalisation de l'invention, l'élément de guidage mobile est monté mobile sur le capot de protection mobile, et est plus particulièrement monté pivotant sur le capot de protection mobile. Avantageusement, l'élément de guidage mobile est monté pivotant sur le capot de protection mobile autour d'un axe de pivotement s'étendant sensiblement perpendiculairement à l'axe longitudinal du mandrin.

Selon un mode de réalisation de l'invention, l'appareil de coiffure comprend deux éléments de guidage mobiles disposés respectivement de part et d'autre du mandrin lorsque le capot de protection mobile est dans la position fermée.

Selon un mode de réalisation de l'invention, l'élément de guidage mobile comporte :
- une partie de guidage configurée pour déplacer la mèche de cheveux introduite en travers du mandrin de manière à la positionner selon une orientation prédéterminée par rapport au mandrin lorsque l'élément de guidage mobile est déplacé de la position d'attente à la position de fonctionnement, et
- une partie de protection solidaire de la partie de guidage, la partie de protection étant configurée pour occuper une position rétractée correspondant à la position d'attente de l'élément de guidage mobile et dans laquelle la partie de protection est au moins partiellement logée dans le capot de protection mobile, et une position déployée correspondant à la position de fonctionnement de l'élément de guidage mobile et dans laquelle la partie de protection s'étend au moins en partie à l'extérieur du capot de protection mobile et empêche le passage d'une partie de la chevelure d'un utilisateur entre le capot de protection mobile et la partie de guidage, et plus précisément à l'arrière de la partie de guidage. Ces dispositions évitent en particulier le coincement d'une partie de la chevelure d'un utilisateur entre le capot de protection mobile et l'élément de guidage mobile lors du déplacement de l'élément de guidage mobile vers sa position d'attente.

Selon un mode de réalisation de l'invention, la partie de protection est en arc de cercle et présente un rayon de courbure centré sur l'axe de pivotement de l'élément de guidage mobile.

Selon un mode de réalisation de l'invention, l'appareil de coiffure comprend un capot de protection fixe qui est opposé, et par exemple diamétralement opposé, au capot de protection mobile par rapport au mandrin, le capot de protection fixe étant configuré pour masquer au moins partiellement le mandrin et l'élément d'enroulement pour limiter l'accès au mandrin et à l'élément d'enroulement.

Selon un autre mode de réalisation de l'invention, l'élément de guidage mobile est monté sur le capot de protection fixe.

Selon un mode de réalisation de l'invention, l'appareil de coiffure comprend un dispositif d'actionnement configuré pour déplacer l'élément de guidage mobile de la position d'attente à la position de fonctionnement lorsque l'élément d'enroulement est déplacé de la position écartée à la position rapprochée.

Selon un mode de réalisation de l'invention, le dispositif d'actionnement comprend un organe d'actionnement monté mobile en translation sur le capot de protection mobile selon une direction de déplacement, l'organe d'actionnement comportant une portion d'appui prenant appui contre une surface de butée fixe, et par exemple solidaire du capot de protection fixe, de telle sorte qu'un déplacement du capot de protection mobile de la position ouverte à la position fermée entraîne une translation de l'organe d'actionnement selon la direction de déplacement.

Selon un mode de réalisation de l'invention, le dispositif d'actionnement comprend en outre une fente d'actionnement prévue sur l'élément de guidage mobile, la fente d'actionnement étant configurée pour coopérer avec un ergot d'actionnement prévu sur l'organe d'actionnement de telle sorte qu'une translation de l'organe d'actionnement selon la direction de déplacement entraîne un déplacement, et plus particulièrement un pivotement, de l'élément de guidage mobile entre la position d'attente et la position de fonctionnement.

Selon un mode de réalisation de l'invention, l'organe d'actionnement est monté mobile en translation sur le capot de protection mobile entre une première position correspondant à la position d'attente de l'élément de guidage mobile et une deuxième position correspondant à la position de fonctionnement de l'élément de guidage mobile, et l'appareil de coiffure comporte en outre un dispositif de sollicitation configuré pour solliciter l'organe d'actionnement vers sa première position.

Selon un mode de réalisation de l'invention, l'appareil de coiffure comprend un élément de guidage fixe destiné à guider une mèche de cheveux introduite en travers du mandrin et entre l'élément d'enroulement et le mandrin, l'élément de guidage mobile étant disposé d'un premier côté du mandrin et l'élément de guidage fixe étant disposé d'un deuxième côté du mandrin opposé au premier côté du mandrin.

Selon un mode de réalisation de l'invention, l'élément de guidage fixe est une encoche de guidage formée sur le capot de protection fixe.

Selon un mode de réalisation de l'invention, l'élément de guidage fixe est configuré pour recevoir une mèche de cheveux perpendiculairement à l'axe longitudinal du mandrin lorsque l'élément d'enroulement est dans la position écartée, et l'élément de guidage mobile est configuré pour déplacer la mèche de cheveux reçue dans l'élément de guidage fixe pour l'amener dans une position oblique par rapport au mandrin lorsque l'élément d'enroulement est déplacé vers la position rapprochée.

Selon un mode de réalisation de l'invention, le capot de protection mobile est configuré pour déplacer l'élément d'enroulement de la position écartée à la position rapprochée lorsque le capot de protection mobile est déplacé de la position ouverte à la position fermée.

Selon un mode de réalisation de l'invention, le capot de protection mobile et le mandrin délimitent au moins en partie une chambre d'enroulement lorsque le capot de protection mobile est dans la position fermée.

Selon un mode de réalisation de l'invention, le capot de protection mobile présente une surface de guidage intérieure configurée pour guider une mèche de cheveux plaquée contre le mandrin lors d'une rotation du mandrin et de l'élément d'enroulement.

Selon un mode de réalisation de l'invention, le capot de protection mobile comporte une première portion latérale et une deuxième portion latérale configurées pour s'étendre respectivement au moins en partie le long de deux portions diamétralement opposées du mandrin lorsque le capot de protection mobile est dans la position fermée.

Selon un mode de réalisation de l'invention, le capot de protection mobile s'étend longitudinalement par rapport au mandrin lorsque le capot de protection mobile est dans la position fermée.

Selon un mode de réalisation de l'invention, la surface de guidage intérieure du capot de protection mobile est incurvée selon une direction transversale à la direction d'extension du capot de protection mobile.

Selon un mode de réalisation de l'invention, la surface de guidage intérieure du capot de protection mobile présente une section transversale, c'est-à-dire transversalement à la direction d'extension du capot de protection mobile, globalement en arc de cercle et par exemple globalement semi-circulaire.

Selon un mode de réalisation de l'invention, le capot de protection mobile s'étend le long d'au moins une partie de la longueur du mandrin, et par exemple le long d'au moins 70 % de la longueur du mandrin, lorsque le capot de protection mobile est dans la position fermée.

Selon un mode de réalisation de l'invention, l'élément d'enroulement est allongé et s'étend le long d'au moins une partie de la longueur du mandrin, et par exemple le long d'au moins 70 % de la longueur du mandrin.

Selon un mode de réalisation de l'invention, l'élément d'enroulement s'étend sensiblement parallèlement au mandrin dans la position rapprochée.

Selon un mode de réalisation de l'invention, le capot de protection mobile, le capot de protection fixe et le mandrin délimitent la chambre d'enroulement lorsque le capot de protection mobile est dans la position fermée.

Selon un mode de réalisation de l'invention, la chambre d'enroulement est annulaire.

Selon un mode de réalisation de l'invention, le capot de protection fixe présente une surface de guidage intérieure configurée pour guider la mèche de cheveux plaquée contre le mandrin lors d'une rotation du mandrin et de l'élément d'enroulement.

Selon un mode de réalisation de l'invention, le capot de protection fixe comporte une première portion latérale et une deuxième portion latérale s'étendant respectivement au moins en partie le long des deux portions diamétralement opposées du mandrin.

Selon un mode de réalisation de l'invention, le capot de protection fixe s'étend longitudinalement par rapport au mandrin.

Selon un mode de réalisation de l'invention, la surface de guidage intérieure du capot de protection fixe est incurvée selon une direction transversale à la direction d'extension du capot de protection fixe.

Selon un mode de réalisation de l'invention, la surface de guidage intérieure du capot de protection fixe présente une section transversale, c'est-à-dire transversalement à la direction d'extension du capot de protection fixe, globalement en arc de cercle et par exemple globalement semi-circulaire.

Selon un mode de réalisation de l'invention, l'appareil de coiffure comprend au moins un élément de sollicitation configuré pour solliciter le capot de protection mobile vers sa position ouverte.

Selon un mode de réalisation de l'invention, l'appareil de coiffure comprend au moins un organe de sollicitation configuré pour solliciter l'élément d'enroulement vers sa position écartée.

Selon un mode de réalisation de l'invention, le mandrin comporte une partie de traitement globalement cylindrique.

Selon un mode de réalisation de l'invention, l'appareil de coiffure comprend au moins un élément de chauffage configuré pour chauffer le mandrin. L'au moins un élément de chauffage peut par exemple comporter au moins un élément résistif.

Selon un mode de réalisation de l'invention, l'appareil de coiffure comprend un levier d'actionnement monté pivotant entre une position de repos et une position d'actionnement, le levier d'actionnement étant configuré pour déplacer le capot de protection mobile de la position ouverte à la position fermée lorsque le levier d'actionnement est déplacé vers la position d'actionnement.

Selon un mode de réalisation de l'invention, l'appareil de coiffure comprend un dispositif d'entraînement configuré pour entraîner en rotation le mandrin autour de son axe longitudinal, et une unité de commande configurée pour commander le fonctionnement du dispositif d'entraînement.

Selon un mode de réalisation de l'invention, le dispositif d'entraînement est configuré pour entraîner en rotation le mandrin autour de son axe longitudinal selon un angle de rotation d'au moins 360°.

Selon un mode de réalisation de l'invention, le dispositif d'entraînement est configuré pour entraîner en rotation le mandrin autour de son axe longitudinal sur plusieurs tours de rotation, par exemple sur au moins 5 tours de rotation, et avantageusement sur 7 à 10 tours de rotation.

Selon un mode de réalisation de l'invention, le dispositif d'entraînement est configuré pour entraîner en rotation le mandrin autour de son axe longitudinal dans un premier sens de rotation et dans un second sens de rotation opposé au premier sens de rotation.

Selon un mode de réalisation de l'invention, le dispositif d'entraînement comporte un moteur d'entraînement, par exemple un moteur d'entraînement électrique. Le dispositif d'entraînement peut en outre comporter un réducteur associé au moteur d'entraînement.

Selon un mode de réalisation de l'invention, l'unité de commande comporte un interrupteur configuré pour être actionné par le levier d'actionnement lorsque le levier d'actionnement est déplacé dans la position d'actionnement et pour déclencher un cycle de rotation du mandrin autour de son axe de rotation.

Selon un mode de réalisation de l'invention, l'unité de commande comporte une carte électronique configurée pour piloter notamment le sens de rotation du mandrin et la valeur de l'angle de rotation de ce dernier. La carte électronique peut en outre être configurée pour piloter la chauffe de l'élément de chauffage.

Selon un mode de réalisation de l'invention, l'unité de commande est configurée pour repositionner le mandrin dans une position initiale après la réalisation d'un cycle de rotation, et par exemple après l'écoulement d'une période de temps prédéterminée, par exemple quelques secondes, après la fin du cycle de rotation.

Selon un mode de réalisation de l'invention, l'appareil de coiffure comprend une partie de préhension sur laquelle est monté mobile en rotation le mandrin et sur laquelle est monté mobile le capot de protection mobile.

Selon un mode de réalisation de l'invention, le capot de protection fixe est solidaire de la partie de préhension.

Selon un mode de réalisation de l'invention, le dispositif d'entraînement est logé au moins en partie dans la partie de préhension.

Selon un mode de réalisation de l'invention, l'unité de commande est logée au moins en partie dans la partie de préhension.

Selon un mode de réalisation de l'invention, l'élément d'enroulement comporte une partie d'enroulement allongée et une partie de montage montée pivotante par rapport au mandrin.

Selon un mode de réalisation de l'invention, l'élément d'enroulement supporte un organe de guidage s'étendant transversalement à la direction longitudinale de l'élément d'enroulement et prenant appui contre le mandrin lorsque l'élément d'enroulement est dans la position rapprochée, l'organe de guidage étant configuré pour guider la mèche de cheveux insérée entre l'élément d'enroulement et le mandrin selon une orientation prédéterminée lorsque l'élément d'enroulement est déplacé dans la position rapprochée. Ces dispositions permettent un positionnement automatique de la mèche de cheveux selon une orientation prédéterminée par rapport au mandrin avant l'entraînement en rotation du mandrin, et donc assurent un effet de bouclage amélioré par rapport aux appareils de coiffure de l'art antérieur.

Selon un mode de réalisation de l'invention, l'organe de guidage est configuré pour maintenir la mèche de cheveux entre le mandrin et l'élément d'enroulement. Ces dispositions améliorent encore l'effet de bouclage obtenu à l'aide de l'appareil de coiffure selon la présente invention.

Selon un mode de réalisation de l'invention, l'organe de guidage est disposé à l'extrémité distale de l'élément d'enroulement. Ces dispositions permettent de réaliser le bouclage d'une mèche de cheveux d'un volume important lors d'un même cycle de rotation du mandrin.

Selon un mode de réalisation de l'invention, l'organe de guidage s'étend en arc de cercle perpendiculairement à la direction longitudinale de l'élément d'enroulement. Ces dispositions assurent un positionnement optimal de l'organe de guidage par rapport au mandrin lorsque l'élément d'enroulement est dans la position rapprochée.

Selon un mode de réalisation de l'invention, l'organe de guidage comporte une première portion de guidage s'étendant en arc de cercle et une deuxième portion de guidage s'étendant en arc de cercle, les première et deuxième portions de guidage s'étendant de part et d'autre de l'élément d'enroulement.

Selon un mode de réalisation de l'invention, la deuxième portion de guidage présente une épaisseur inférieure à l'épaisseur de la première portion de guidage.

Selon un mode de réalisation de l'invention, l'organe de guidage présente une surface de guidage inclinée par rapport à la direction longitudinale de l'élément d'enroulement.

Selon un mode de réalisation de l'invention, l'organe de guidage présente une surface d'appui en arc de cercle présentant un rayon de courbure sensiblement identique au rayon de la partie de traitement du mandrin.

Selon un mode de réalisation de l'invention, l'appareil de coiffure comporte un anneau anti-coincement s'étendant autour du mandrin et à proximité de l'extrémité proximale de l'élément d'enroulement. Une telle disposition permet d'éviter un coincement d'une partie de la mèche de cheveux entre le mandrin et une partie fixe de l'appareil de coiffure lors de la rotation du mandrin.

Selon un mode de réalisation de l'invention, l'anneau anti-coincement est solidaire en rotation du mandrin.

Selon un mode de réalisation de l'invention, l'anneau anti-coincement est disposé à proximité de l'extrémité proximale de la partie d'enroulement de l'élément d'enroulement.

Selon un mode de réalisation de l'invention, le mandrin comporte une partie de traitement globalement cylindrique.

Selon un mode de réalisation de l'invention, l'élément d'enroulement est relié au capot de protection mobile.

Selon un mode de réalisation de l'invention, l'élément d'enroulement est monté mobile en rotation entre une position angulaire initiale dans laquelle l'élément d'enroulement est situé sensiblement en regard du capot de protection mobile et est apte à pivoter vers la position écartée lorsque le capot de protection mobile est déplacé vers la position ouverte, et une position angulaire finale dans laquelle l'élément d'enroulement est décalé angulairement par rapport au capot de protection mobile et est maintenu dans la position rapprochée, y compris lorsque le capot de protection mobile est déplacé vers la position ouverte. Avantageusement, la position angulaire initiale correspond à une position occupée par l'élément d'enroulement au début d'un cycle de bouclage, et la position angulaire finale correspond à une position occupée par l'élément d'enroulement à la fin d'un cycle de bouclage. Une telle configuration de l'appareil de coiffure, et plus particulièrement de l'élément d'enroulement facilite le démoulage d'une mèche de cheveux bouclée à l'issue d'un cycle de bouclage.

Selon un mode de réalisation de l'invention, la position angulaire finale est décalée angulairement de la position angulaire initiale d'un angle compris entre 45 et 135°, et par exemple d'environ 90°.

Selon un mode de réalisation de l'invention, dans la position angulaire initiale, l'élément d'enroulement est situé sensiblement en regard d'une portion centrale du capot de protection mobile.

Selon un mode de réalisation de l'invention, dans la position angulaire finale, l'élément d'enroulement est situé sensiblement en regard du capot de protection fixe et est maintenu dans la position rapprochée par le capot de protection fixe.

De toute façon l'invention sera bien comprise à l'aide de la description qui suit en référence aux dessins schématiques annexés représentant, à titre d'exemple non limitatifs, deux formes d'exécution de cet appareil de coiffure.
Les figures 1 et 2 sont des vues respectivement en perspective et de côté d'un appareil de coiffure selon un premier mode de réalisation de la présente invention, montrant l'élément d'enroulement dans la position écartée.
La figure 3 est une vue en perspective de l'appareil de coiffure de la figure 1, montrant l'élément d'enroulement dans la position rapprochée.
La figure 4 est une vue en perspective, partiellement éclatée, de l'appareil de coiffure de la figure 1.
Les figures 5 et 6 sont des vues en perspective de l'appareil de coiffure de la figure 1, montrant respectivement l'élément d'enroulement dans la position écartée et dans la position rapprochée.
La figure 7 est une vue de dessus de l'appareil de coiffure de la figure 1.
Les figures 8 et 9 sont des vues en coupe selon la ligne VII-VII de la figure 7 et montrant respectivement l'élément d'enroulement dans la position écartée et dans la position rapprochée.
Les figures 10 et 11 sont des vues partielles de côté de l'appareil de coiffure de la figure 1.
La figure 12 est une vue schématique montrant différentes étapes d'un cycle de bouclage d'une mèche de cheveux à l'aide de l'appareil de coiffure de la figure 1.
Les figures 13 et 14 sont des vues de côté d'un appareil de coiffure selon un deuxième mode de réalisation de la présente invention, montrant l'élément de guidage mobile respectivement dans sa position d'attente et dans sa position de fonctionnement.

Les figures 1 à 12 représentent un appareil de coiffure 2 selon un premier mode de réalisation de l'invention, et plus particulièrement un appareil à boucler, également appelé fer à boucler ou curler, permettant de réaliser des boucles ou des ondulations sur des mèches de cheveux.

L'appareil de coiffure 2 comprend une unité de traitement portable 3, qui peut avantageusement être alimentée électriquement par un câble de raccordement électrique 4.

L'unité de traitement portable 3 comporte une partie de préhension 5 et un mandrin 6 présentant un axe longitudinal A (voir la figure 8) et s'étendant dans le prolongement de la partie de préhension 5. Le mandrin 6 est monté mobile en rotation, par rapport à la partie de préhension 5, autour de son axe longitudinal A. Le mandrin 6 comporte plus particulièrement une partie de traitement 6.1 globalement cylindrique et une partie d'extrémité 6.2 opposée à la partie de préhension 5 et globalement tronconique.

Comme montré plus particulièrement sur les figures 5 et 6, l'unité de traitement portable 3 comprend un dispositif d'entraînement 7 configuré pour entraîner en rotation le mandrin 6 autour de son axe longitudinal A, et une unité de commande (détaillée plus en détails ci-après) configurée pour commander le fonctionnement du dispositif d'entraînement 7 et en particulier pour commander un cycle de rotation du mandrin 6 autour de son axe de rotation A.

Selon le mode de réalisation représenté sur les figures 1 à 12, le dispositif d'entraînement 7 comporte un moteur d'entraînement 8, par exemple un moteur d'entraînement électrique, et un réducteur 9 associé au moteur d'entraînement 8. Avantageusement, le moteur d'entraînement 8 et le réducteur 9 sont logés dans la partie de préhension 5.

De façon avantageuse, le dispositif d'entraînement 7 est configuré pour entraîner en rotation le mandrin 6 autour de son axe longitudinal A dans un premier sens de rotation S1 et dans un second sens de rotation S2 opposé au premier sens de rotation S1. Le dispositif d'entraînement 7 est de préférence configuré pour entraîner en rotation le mandrin 6 sur plusieurs tours de rotation, par exemple sur 7 à 10 tours de rotation.

L'unité de traitement portable 3 comporte avantageusement un élément de chauffage 10 configuré pour chauffer le mandrin 6. L'élément de chauffage 10 peut par exemple être un élément résistif de chauffage.

Comme montré plus particulièrement sur les figures 1 et 4, l'unité de traitement portable 3 comporte un élément d'enroulement 11 s'étendant longitudinalement par rapport au mandrin 6 (c'est-à-dire sensiblement dans la même direction que le mandrin 6) et configuré pour enrouler une mèche de cheveux autour du mandrin 6 de manière à réaliser un bouclage de la mèche de cheveux. L'élément d'enroulement 11 est solidaire en rotation du mandrin 6, c'est-à-dire qu'il tourne avec le mandrin 6 et selon le même axe A que le mandrin 6, et comprend une extrémité proximale 11.1 montée pivotante par rapport au mandrin 6 autour d'un axe de pivotement perpendiculaire à la direction d'extension de l'élément d'enroulement 11 et perpendiculaire à la direction d'extension du mandrin 6. L'élément d'enroulement 11 est plus particulièrement mobile entre une position écartée (voir les figures 1 et 5) dans laquelle une extrémité distale 11.2 de l'élément d'enroulement 11 est écartée du mandrin 6 pour favoriser l'insertion d'une mèche de cheveux entre l'élément d'enroulement 11 et le mandrin 6, et une position rapprochée (voir les figures 3 et 6) dans laquelle l'élément d'enroulement 11 est rapproché du mandrin 6 pour plaquer la mèche de cheveux contre le mandrin 6.

Selon le mode de réalisation représenté sur les figures 1 à 12, l'élément d'enroulement 11 comporte une partie d'enroulement 12.1 allongée et s'étendant sensiblement le long de toute la longueur de la partie de traitement 6.1 du mandrin 6 lorsque l'élément d'enroulement 11 est dans la position rapprochée, et une partie de montage 12.2 montée pivotante par rapport au mandrin 6. La partie d'enroulement 12.1 peut par exemple présenter une section transversale circulaire ou rectangulaire, ou encore une section transversale de toute autre forme. Lorsque l'élément d'enroulement 11 est dans la position rapprochée, la partie d'enroulement 12.1 s'étend de préférence sensiblement parallèlement au mandrin 6 et à distance de ce dernier de manière à définir un passage pour une mèche de cheveux.

L'unité de traitement portable 3 peut avantageusement comprendre un organe de sollicitation (non représenté sur les figures), tel qu'un ressort de torsion, configuré pour solliciter l'élément d'enroulement 11 vers sa position écartée.

Comme montré notamment sur les figures 1 à 3, l'unité de traitement portable 3 comprend en outre un capot de protection mobile 14, également appelé capot de protection supérieur, qui est monté pivotant sur la partie de préhension 5 entre une position fermée (voir les figures 3 et 6) dans laquelle le capot de protection mobile 14 masque partiellement le mandrin 6 et l'élément d'enroulement 11 pour limiter l'accès au mandrin 6 et à l'élément d'enroulement 11, et une position ouverte (voir les figures 1 et 5) dans laquelle le capot de protection mobile 14 libère l'accès au mandrin 6 pour permettre l'insertion d'une mèche de cheveux entre le mandrin 6 et l'élément d'enroulement 11.

Le capot de protection mobile 14 prend appui contre l'élément d'enroulement 11, et est configuré pour déplacer l'élément d'enroulement 11 de la position écartée à la position rapprochée lorsque le capot de protection mobile 14 est déplacé de la position ouverte à la position fermée.

Selon le mode de réalisation représenté sur les figures 1 à 12, le capot de protection mobile 14 s'étend longitudinalement par rapport au mandrin et s'étend sensiblement le long de toute la longueur de la partie de traitement 6.1 du mandrin 6 lorsque le capot de protection mobile 14 est dans la position fermée.

Avantageusement, le capot de protection mobile 14 comporte une première portion latérale 14.1 et une deuxième portion latérale 14.2 configurées pour s'étendre respectivement au moins en partie le long de deux portions diamétralement opposées du mandrin 6 lorsque le capot de protection mobile 14 est dans la position fermée.

Le capot de protection mobile 14 présente en outre une surface de guidage intérieure 15 configurée pour guider une mèche de cheveux, plaquée contre le mandrin 6 par l'élément d'enroulement 11, lors d'une rotation du mandrin 6 et de l'élément d'enroulement 11. Selon le mode de réalisation représenté sur les figures 1 à 12, la surface de guidage intérieure 15 du capot de protection mobile 14 est incurvée vers le mandrin 6 et selon une direction transversale à la direction d'extension du capot de protection mobile 14. La surface de guidage intérieure 15 peut notamment présenter une section transversale globalement en arc de cercle, et par exemple globalement semi-circulaire. La surface de guidage intérieure 15 pourrait également présenter une section transversale globalement en U.

Avantageusement, l'unité de traitement portable 3 comprend un élément de sollicitation (non représenté sur les figures), tel qu'un ressort de torsion, configuré pour solliciter le capot de protection mobile 14 vers sa position ouverte.

L'unité de traitement portable 3 comprend de plus un capot de protection fixe 16, également appelé capot de protection inférieur, qui est fixe par rapport à la partie de préhension 5 et qui est diamétralement opposé au capot de protection mobile 14 par rapport au mandrin 6. Le capot de protection fixe 16 est, comme le capot de protection mobile 14, configuré pour masquer au moins partiellement le mandrin 6 et l'élément d'enroulement 11 de manière à limiter l'accès au mandrin 6 et à l'élément d'enroulement 11.

Selon le mode de réalisation représenté sur les figures 1 à 12, le capot de protection fixe 16 s'étend longitudinalement par rapport au mandrin 6 et s'étend sensiblement le long de toute la longueur de la partie de traitement 6.1 du mandrin 6.

Avantageusement, le capot de protection fixe 16 comporte une première portion latérale 16.1 et une deuxième portion latérale 16.2 s'étendant respectivement au moins en partie le long des deux portions diamétralement opposées précitées du mandrin 6.

Le capot de protection fixe 16 présente une surface de guidage intérieure 17 configurée pour guider une mèche de cheveux, plaquée contre le mandrin 6 par l'élément d'enroulement 11, lors d'une rotation du mandrin 6 et de l'élément d'enroulement 11. Selon le mode de réalisation représenté sur les figures 1 à 12, la surface de guidage intérieure 17 du capot de protection fixe 16 est incurvée vers le mandrin 6 et selon une direction transversale à la direction d'extension du capot de protection fixe 16. La surface de guidage intérieure 17 peut notamment présenter une section transversale globalement en arc de cercle, et par exemple globalement semi-circulaire. La surface de guidage intérieure 17 pourrait également présenter une section transversale globalement en U.

Avantageusement, les premières portions latérales 14.1, 16.1 des capots de protection mobile et fixe 14, 16 se chevauchent au moins en partie lorsque le capot de protection mobile 14 est dans la position fermée, et les deuxièmes portions latérales 14.2, 16.2 des capots de protection mobile et fixe 14, 16 se chevauchent également au moins en partie lorsque le capot de protection mobile 14 est dans la position fermée (voir notamment les figures 3 et 9).

Il convient d'être noté que le capot de protection mobile 14, le capot de protection fixe 16 et le mandrin 6 délimitent une chambre d'enroulement 18 annulaire lorsque le capot de protection mobile 14 est dans la position fermée. Une telle chambre d'enroulement permet en particulier d'améliorer le bouclage d'une mèche de cheveux entraînée par l'élément d'enroulement 11.

L'unité de traitement portable 3 comprend en outre un levier d'actionnement 19 monté pivotant sur la partie de préhension 5 entre une position de repos (voir les figures 2 et 8) et une position d'actionnement (voir les figures 6 et 9). Le levier d'actionnement 19 est configuré pour déplacer le capot de protection mobile 14 de la position ouverte à la position fermée lorsque le levier d'actionnement 19 est déplacé vers la position d'actionnement.

Selon le mode de réalisation représenté sur les figures 1 à 12, l'unité de commande comporte un interrupteur 21 logé en partie dans la partie de préhension 5 et configuré pour être actionné par le levier d'actionnement 19 et pour déclencher un cycle de rotation du mandrin 6 autour de son axe de rotation A lorsque le levier d'actionnement 19 est déplacé dans la position d'actionnement.

L'unité de commande comporte en outre une carte électronique 22 (voir la figure 8) logée dans la partie de préhension 5 et configurée pour piloter notamment le sens de rotation du mandrin 6, la valeur de l'angle de rotation de ce dernier et la chauffe de l'élément de chauffage.

Selon un mode de réalisation de l'invention, le dispositif d'entraînement et l'unité de commande sont configurés pour repositionner le mandrin 6 dans une même position initiale après la réalisation de chaque cycle de rotation du mandrin 6. A cet effet, l'unité de commande comprend avantageusement un capteur 23 configuré pour détecter le nombre de tours effectué par le mandrin 6 lors de chaque cycle de rotation afin d'assurer un repositionnement de ce dernier dans sa position initiale après la réalisation de chaque cycle de rotation du mandrin 6.

L'unité de traitement portable 3 comporte également un organe de guidage 24 supporté par l'élément d'enroulement 11 et configuré pour guider une mèche de cheveux insérée entre l'élément d'enroulement 11 et le mandrin 6 selon une orientation prédéterminée lorsque l'élément d'enroulement 11 est déplacé dans la position rapprochée. L'organe de guidage 24 est avantageusement disposé à l'extrémité distale 11.2 de l'élément d'enroulement 11. L'organe de guidage 24 s'étend transversalement à la direction longitudinale de l'élément d'enroulement 11 et prend appui contre le mandrin 6 lorsque l'élément d'enroulement 11 est dans la position rapprochée.

Selon le mode de réalisation représenté sur les figures 1 à 12, l'organe de guidage 24 s'étend en arc de cercle perpendiculairement à la direction longitudinale de l'élément d'enroulement 11. De façon avantageuse, l'organe de guidage 24 comporte une première portion de guidage 24.1 s'étendant en arc de cercle et une deuxième portion de guidage 24.2 s'étendant également en arc de cercle, les première et deuxième portions de guidage 24.1, 24.2 s'étendant de part et d'autre de l'élément d'enroulement 11. Selon le mode de réalisation représenté sur les figures 1 à 12, la deuxième portion de guidage 24.2 présente une épaisseur, selon une direction parallèle à la direction d'extension de l'élément d'enroulement 11, inférieure à l'épaisseur de la première portion de guidage 24.1.

L'organe de guidage 24 présente une surface de guidage 25 inclinée par rapport à la direction longitudinale de la partie d'enroulement 12.1 et tournée vers l'extrémité proximale 11.1 de l'élément d'enroulement 11. La surface de guidage 25 est plus particulièrement configurée pour guider une mèche de cheveux insérée entre l'élément d'enroulement 11 et le mandrin 6 selon une direction oblique par rapport à l'axe longitudinal A du mandrin 6 lorsque l'élément d'enroulement 11 est déplacé dans la position rapprochée, et pour maintenir une telle mèche de cheveux dans le passage défini par le mandrin 6 et l'élément d'enroulement 11 lors de la rotation du mandrin 6.

L'organe de guidage 24 présente en outre une surface d'appui 30 qui est en arc de cercle et qui présente un rayon de courbure sensiblement identique au rayon de la partie de traitement 6.1 du mandrin 6. La surface d'appui 30 est plus particulièrement configurée pour prendre appui contre le mandrin 6 lorsque l'élément d'enroulement 11 est dans la position rapprochée.

L'unité de traitement portable 3 comprend également un anneau anti-coincement 26 solidaire du mandrin 6 et s'étendant autour du mandrin 6 à proximité de l'extrémité proximale de la partie d'enroulement 12.1 de l'élément d'enroulement 11. Une telle disposition de l'anneau anti-coincement 26 permet d'éviter un coincement d'une partie de la mèche de cheveux entre le mandrin 6 et l'élément d'enroulement 11 lors de la rotation du mandrin 6, et facilite ainsi le retrait de la mèche de cheveux hors de l'appareil de coiffure 2 après le bouclage de cette mèche de cheveux.

L'unité de traitement portable 3 comprend de plus un élément de guidage mobile 27 destiné à guider une mèche de cheveux introduite en travers du mandrin 6 et entre l'élément d'enroulement 11 et le mandrin 6 lorsque l'élément d'enroulement 11 est déplacé dans la position rapprochée. L'élément de guidage mobile 27 est agencé pour occuper une position d'attente (voir les figures 5 et 8) lorsque l'élément d'enroulement 11 est dans la position écartée et dans laquelle une mèche de cheveux peut être introduite en travers du mandrin 6 et entre l'élément d'enroulement 11 et le mandrin 6, et pour occuper une position de fonctionnement (voir les figures 6 et 9) lorsque l'élément d'enroulement 11 est dans la position rapprochée. L'élément de guidage mobile 27 est configuré pour être déplacé de la position d'attente à la position de fonctionnement lorsque l'élément d'enroulement 11 est déplacé de la position écartée à la position rapprochée, et plus particulièrement pour être déplacé de la position d'attente à la position de fonctionnement lorsque le capot de protection mobile 14 est déplacé de la position ouverte à la position fermée.

L'élément de guidage mobile 27 est de plus configuré pour déplacer une mèche de cheveux introduite en travers du mandrin 6 de manière à la positionner selon une orientation oblique prédéterminée Op (voir la figure 7) par rapport à l'axe longitudinal A du mandrin 6 lorsque l'élément de guidage mobile 27 est déplacé de la position d'attente à la position de fonctionnement.

Selon le mode de réalisation représenté sur les figures 1 à 12, l'élément de guidage mobile 27 est monté pivotant sur le capot de protection mobile 14 autour d'un axe de pivotement B s'étendant perpendiculairement à l'axe longitudinal A du mandrin 6, et est disposé latéralement par rapport au mandrin 6. En outre, l'élément de guidage mobile 27 peut avantageusement présenter une forme générale de crochet. Selon un tel mode de réalisation, l'élément de guidage mobile 27 comporte une partie de guidage 27.1 configurée pour déplacer la mèche de cheveux introduite en travers du mandrin 6 lorsque l'élément de guidage mobile 27 est déplacé de la position d'attente à la position de fonctionnement, et une partie de protection 27.2 solidaire de la partie de guidage 27.1. La partie de protection 27.2 est plus particulièrement configurée pour occuper une position rétractée correspondant à la position d'attente de l'élément de guidage mobile 27 et dans laquelle la partie de protection 27.2 est au moins partiellement logée dans le capot de protection mobile 14, et une position déployée correspondant à la position de fonctionnement de l'élément de guidage mobile 27 et dans laquelle la partie de protection 27.2 s'étend au moins en partie à l'extérieur du capot de protection mobile 14 et empêche le passage d'une partie de la chevelure d'un utilisateur entre le capot de protection mobile 14 et la partie de guidage 27.1. Ces dispositions évitent en particulier le coincement d'une partie de la chevelure d'un utilisateur entre le capot de protection mobile 14 et l'élément de guidage mobile 27 lors du déplacement de l'élément de guidage mobile 27 vers sa position d'attente. Avantageusement, la partie de protection est en arc de cercle et présente un rayon de courbure centré sur l'axe de pivotement de l'élément de guidage mobile 27.

L'unité de traitement portable 3 comprend également un dispositif d'actionnement 28 configuré pour déplacer l'élément de guidage mobile 27 de la position d'attente à la position de fonctionnement lorsque l'élément d'enroulement 11 est déplacé de la position écartée à la position rapprochée.

Selon le mode de réalisation représenté sur les figures 1 à 12, le dispositif d'actionnement 28 comprend un organe d'actionnement 29 monté mobile en translation sur le capot de protection mobile 14 selon une direction de déplacement et entre une première position correspondant à la position d'attente de l'élément de guidage mobile 27 et une deuxième position correspondant à la position de fonctionnement de l'élément de guidage mobile 27. L'organe d'actionnement 29 comporte avantageusement une portion d'appui allongée 31, par exemple ayant une forme de tige, prenant appui contre une surface de butée fixe 50 solidaire du capot de protection fixe 16 de telle sorte qu'un déplacement du capot de protection mobile 14 de la position ouverte à la position fermée entraîne une translation de l'organe d'actionnement 29 selon la direction de déplacement.

Le dispositif d'actionnement 28 comprend en outre une fente d'actionnement 32, par exemple rectiligne, prévue sur l'élément de guidage mobile 27, et configurée pour coopérer avec un ergot d'actionnement 33 prévu sur l'organe d'actionnement 29 de telle sorte qu'une translation de l'organe d'actionnement 29 de la première position à la deuxième position entraîne un pivotement de l'élément de guidage mobile 27 de la position d'attente à la position de fonctionnement.

Avantageusement, l'unité de traitement portable 3 comporte un dispositif de sollicitation (non représenté sur les figures) configuré pour solliciter l'organe d'actionnement 29 vers sa première position ou pour solliciter l'élément de guidage mobile 27 vers la position d'attente.

L'unité de traitement portable 3 comporte également un élément de guidage fixe 34 (voir les figures 2 et 3) destiné à guider une mèche de cheveux introduite en travers du mandrin 6 et entre l'élément d'enroulement 11 et le mandrin 6. Avantageusement, l'élément de guidage mobile 27 est disposé d'un premier côté du mandrin 6 et l'élément de guidage fixe 34 est disposé d'un deuxième côté du mandrin 6 opposé au premier côté du mandrin. Selon le mode de réalisation représenté sur les figures 1 à 12, l'élément de guidage fixe 34 est une encoche de guidage formée sur le capot de protection fixe 16.

L'élément de guidage fixe 34 est plus particulièrement configuré pour recevoir une mèche de cheveux selon une orientation initiale Oi perpendiculaire à l'axe longitudinal A du mandrin 6 lorsque l'élément d'enroulement 11 est dans la position écartée, et l'élément de guidage mobile 27 est plus particulièrement configuré pour déplacer la mèche de cheveux reçue dans l'élément de guidage fixe 34 pour l'amener dans une position oblique par rapport au mandrin 6 lorsque l'élément d'enroulement 11 est déplacé vers la position rapprochée. Un tel déplacement et une telle orientation de la mèche de cheveux après déplacement de l'élément d'enroulement 11 dans la position rapprochée sont schématisés sur la figure 7 par les lignes discontinues Oi et Op.

Un procédé de bouclage d'une mèche de cheveux à l'aide de l'appareil de coiffure 2 décrit ci-dessus va maintenant être décrit en considérant que le capot de protection mobile 14 est dans la position ouverte et l'élément d'enroulement 11 dans la position écartée. Un tel procédé de bouclage comprend les étapes suivantes :
- disposer l'appareil de coiffure 2 contre le cuir chevelu et placer une mèche de cheveux entre le mandrin 6 et l'élément d'enroulement 11 et selon une orientation sensiblement perpendiculaire à l'axe longitudinal A du mandrin 6, une portion de la mèche de cheveux étant disposée dans l'élément de guidage fixe 34,
- déplacer manuellement le levier d'actionnement 19 vers sa position d'actionnement de manière à déplacer le capot de protection mobile 14 vers la position fermée et l'élément d'enroulement 11 vers la position rapprochée,
- positionner automatiquement la mèche de cheveux selon une orientation oblique prédéterminée par rapport à l'axe longitudinal du mandrin 6 par l'intermédiaire de l'organe de guidage 24 et de l'élément de guidage mobile 27,
- actionner l'interrupteur 21 de manière à déclencher un cycle de rotation du mandrin 6 autour de son axe de rotation A,
- enrouler automatiquement la mèche de cheveux autour du mandrin 6 de manière à réaliser une boucle , cet enroulement s'effectuant en faisant tourner le mandrin 6 sur la partie de la mèche de cheveux qui est proche du cuir chevelu de sorte que la mèche s'enroule progressivement sur le mandrin en partant de la racine vers l'extrémité libre de la mèche,
- libérer le levier d'actionnement 19 de telle sorte qu'il reprenne sa position de repos et de telle sorte que le capot de protection mobile 14 et l'élément de guidage mobile 27 reprennent respectivement la position ouverte et la position d'attente,
- retirer la mèche de cheveux hors de l'appareil de coiffure 2.

Il convient d'être noté que la figure 12 schématise un exemple de mise en œuvre de l'étape d'enroulement et que sur cette figure la mèche de cheveux est schématisée par la référence numérique 40.

Comme montré sur la figure 12, l'élément d'enroulement 11 est monté mobile en rotation entre une position angulaire initiale, correspondant au début d'un cycle de bouclage, dans laquelle l'élément d'enroulement 11 est situé sensiblement en regard d'une portion centrale du capot de protection mobile 14, et une position angulaire finale, correspondant à la fin d'un cycle de bouclage, dans laquelle l'élément d'enroulement 11 est situé en regard du capot de protection fixe 16 et est maintenu dans la position rapprochée par le capot de protection fixe 16. Une telle configuration de l'appareil de coiffure 2, et plus particulièrement de l'élément d'enroulement 11 facilite le démoulage de la mèche de cheveux bouclée à l'issue d'un cycle de bouclage. Selon le mode de réalisation représenté sur la figure 12, la position angulaire finale est décalée angulairement de la position angulaire initiale d'un angle d'environ 90°.

Selon un tel mode de mise en œuvre de l'étape d'enroulement, le procédé de bouclage comprend de préférence une étape additionnelle réalisée après l'étape de retrait de la mèche de cheveux et consistant à repositionner automatiquement l'élément d'enroulement 11 dans la position angulaire initiale. L'élément d'enroulement est alors sollicité vers la position écartée par l'organe de sollicitation.

Les figures 13 et 14 représentent un appareil de coiffure selon un deuxième mode de réalisation qui diffère du premier mode de réalisation essentiellement en ce que l'élément de guidage mobile 27 est monté mobile en translation par rapport au mandrin 6, et en ce que le dispositif d'actionnement 28 comporte une roue dentée 35 montée mobile en rotation autour d'un axe de rotation perpendiculaire à l'axe longitudinal A du mandrin 6, et une crémaillère 36 prévue sur l'élément de guidage mobile 27 et configurée pour coopérer avec la roue dentée 35 de telle sorte qu'une rotation de la roue dentée 35 dans un premier sens de rotation S3 induise une translation de l'élément de guidage mobile 27 vers sa position de fonctionnement et qu'une rotation de la roue dentée 35 dans un deuxième sens de rotation S4, opposé au premier sens de rotation S3, induise une translation de l'élément de guidage mobile 27 vers sa position d'attente.

Selon un tel mode de réalisation de l'invention, l'unité de commande est configurée pour commander automatiquement la rotation de la roue dentée 35 selon le premier sens de rotation ou le deuxième sens de rotation en fonction des déplacements de l'élément d'enroulement 11 entre ses positions rapprochée et écartée.

Comme il va de soi, l'invention ne se limite pas aux seules formes d'exécution de cet appareil de coiffure, décrites ci-dessus à titre d'exemples, elle en embrasse au contraire toutes les variantes de réalisation, dans la mesure où elles sont couvertes par les revendications annexées.

## Revendications

1. Appareil de coiffure (2) comprenant :
- une partie de préhension (5)
- un mandrin (6) présentant un axe longitudinal (A) et monté mobile en rotation, par rapport à la partie de préhension (5), autour de son axe longitudinal (A), et
- un élément d'enroulement (11) s'étendant longitudinalement par rapport au mandrin (6) et configuré pour enrouler une mèche de cheveux autour du mandrin (6), l'élément d'enroulement (11) étant solidaire en rotation du mandrin (6) et comprenant une extrémité proximale (11.1) montée pivotante par rapport au mandrin (6), l'élément d'enroulement (11) étant mobile entre une position écartée dans laquelle une extrémité distale (11.2) de l'élément d'enroulement (11) est écartée du mandrin (6) pour favoriser l'insertion d'une mèche de cheveux entre l'élément d'enroulement (11) et le mandrin (6) et une position rapprochée dans laquelle l'élément d'enroulement (11) est rapproché du mandrin (6) pour plaquer la mèche de cheveux contre le mandrin (6),
l'appareil de coiffure étant **caractérisé en ce qu'**il comprend en outre un élément de guidage mobile (27) mobile entre une position d'attente occupée lorsque l'élément d'enroulement (11) est dans la position écartée et dans laquelle une mèche de cheveux peut être introduite en travers du mandrin (6) et entre l'élément d'enroulement (11) et le mandrin (6) et une position de fonctionnement occupée lorsque l'élément d'enroulement (11) est dans la position rapprochée, l'élément de guidage mobile (27) étant déplacé de la position d'attente à la position de fonctionnement lorsque l'élément d'enroulement (11) est déplacé de la position écartée à la position rapprochée et déplaçant en outre la mèche de cheveux introduite en travers du mandrin (6) de manière à la positionner selon une orientation prédéterminée (Op) par rapport au mandrin (6) lorsque l'élément de guidage mobile (27) est déplacé de la position d'attente à la position de fonctionnement.

2. Appareil de coiffure (2) selon la revendication 1, dans lequel l'orientation prédéterminée (Op) est oblique par rapport à l'axe longitudinal (A) du mandrin (6).

3. Appareil de coiffure (2) selon la revendication 1 ou 2, dans lequel l'élément de guidage mobile (27) est disposé latéralement par rapport au mandrin (6).

4. Appareil de coiffure (2) selon l'une quelconque des revendications 1 à 3, dans lequel l'élément de guidage mobile (27) présente une forme générale de crochet.

5. Appareil de coiffure (2) selon l'une quelconque des revendications 1 à 4, lequel comporte en outre un capot de protection mobile (14) qui est monté mobile entre une position fermée dans laquelle le capot de protection mobile (14) masque au moins partiellement le mandrin (6) et l'élément d'enroulement (11) pour limiter l'accès au mandrin (6) et à l'élément d'enroulement (11), et une position ouverte dans laquelle le capot de protection mobile (14) libère au moins en partie l'accès au mandrin (6) pour permettre l'insertion de la mèche de cheveux entre le mandrin (6) et l'élément d'enroulement (11).

6. Appareil de coiffure (2) selon la revendication 5, dans lequel l'élément de guidage mobile (27) est monté pivotant sur le capot de protection mobile (14).

7. Appareil de coiffure (2) selon la revendication 5 ou 6, lequel comprend en outre un capot de protection fixe (16) qui est opposé au capot de protection mobile (14) par rapport au mandrin (6), le capot de protection fixe (16) étant configuré pour masquer au moins partiellement le mandrin (6) et l'élément d'enroulement (11) pour limiter l'accès au mandrin (6) et à l'élément d'enroulement (11).

8. Appareil de coiffure (2) selon l'une quelconque des revendications 1 à 7, lequel comprend un dispositif d'actionnement (28) configuré pour déplacer l'élément de guidage mobile (27) de la position d'attente à la position de fonctionnement lorsque l'élément d'enroulement (11) est déplacé de la position écartée à la position rapprochée.

9. Appareil de coiffure (2) selon les revendications 5 et 8, dans lequel le dispositif d'actionnement (28) comprend un organe d'actionnement (29) monté mobile en translation sur le capot de protection mobile (14) selon une direction de déplacement, l'organe d'actionnement (29) comportant une portion d'appui (31) prenant appui contre une surface de butée fixe (50) de telle sorte qu'un déplacement du capot de protection mobile (14) de la position ouverte à la position fermée entraîne une translation de l'organe d'actionnement (29) selon la direction de déplacement.

10. Appareil de coiffure (2) selon la revendication 9, dans lequel le dispositif d'actionnement (28) comprend en outre une fente d'actionnement (32) prévue sur l'élément de guidage mobile (27), la fente d'actionnement (32) étant configurée pour coopérer avec un ergot d'actionnement (33) prévu sur l'organe d'actionnement (29) de telle sorte qu'une translation de l'organe d'actionnement (29) selon la direction de déplacement entraîne un déplacement de l'élément de guidage mobile (27) entre la position d'attente et la position de fonctionnement.

11. Appareil de coiffure (2) selon l'une quelconque des revendications 1 à 10, lequel comprend un élément de guidage fixe (34) destiné à guider une mèche de cheveux introduite en travers du mandrin (6) et entre l'élément d'enroulement (11) et le mandrin (6), l'élément de guidage mobile (27) étant disposé d'un premier côté du mandrin (6) et l'élément de guidage fixe (34) étant disposé d'un deuxième côté du mandrin (6) opposé au premier côté du mandrin (6).

12. Appareil de coiffure (2) selon les revendications 7 et 11, dans lequel l'élément de guidage fixe (34) est une encoche de guidage formée sur le capot de protection fixe (16).

13. Appareil de coiffure (2) selon la revendication 11 ou 12, dans lequel l'élément de guidage fixe (34) est configuré pour recevoir une mèche de cheveux perpendiculairement à l'axe longitudinal (A) du mandrin (6) lorsque l'élément d'enroulement (11) est dans la position écartée, et l'élément de guidage mobile (27) est configuré pour déplacer la mèche de cheveux reçue dans l'élément de guidage fixe (34) pour l'amener dans une position oblique par rapport au mandrin (6) lorsque l'élément d'enroulement (11) est déplacé vers la position rapprochée.

## Patentansprüche

1. Frisiergerät (2), das umfasst:
- einen Greifteil (5)
- einen Dorn (6), der eine Längsachse (A) aufweist und in Bezug zu dem Greifteil (5) in Drehung beweglich um seine Längsachse (A) montiert ist, und
- ein Aufwickelelement (11), das sich längs in Bezug zu dem Dorn (6) erstreckt und konfiguriert ist, um eine Haarsträhne um den Dorn (6) aufzuwickeln, wobei das Aufwickelelement (11) in Drehung fest mit dem Dorn (6) verbunden ist und ein proximales Ende (11.1) umfasst, das in Bezug zu dem Dorn (6) schwenkend montiert ist, wobei das Aufwickelelement (11) zwischen einer abgespreizten Position, in der ein distales Ende (11.2) das Aufwickelelements (11) von dem Dorn (6) abgespreizt ist, um das Einfügen einer Haarsträhne zwischen dem Aufwickelelement (11) und dem Dorn (6) zu begünstigen, und einer angenäherten Position, in der das Aufwickelelement (11) dem Dorn (6) angenähert ist, um die Haarsträhne gegen den Dorn (6) anzudrücken, beweglich ist,
Frisiergerät, **dadurch gekennzeichnet, dass** es außerdem ein bewegliches Führungselement (27) umfasst, das zwischen einer Warteposition, die belegt wird, wenn das Aufwickelelement (11) in der abgespreizten Position ist, und in der eine Haarsträhne durch den Dorn (6) hindurch eingeführt werden kann, und zwischen dem Aufwickelelement (11) und dem Dorn (6) und einer Betriebsposition beweglich ist, die eingenommen wird, wenn das Aufwickelelement (11) in der angenäherten Position ist, wobei das bewegliche Führungselement (27) von der Warteposition zu der Betriebsposition verlagert wird, wenn das Aufwickelelement (11) von der abgespreizten Position zu der angenäherten Position verlagert wird, und außerdem die Haarsträhne, die durch den Dorn (6) hindurch eingeführt ist, derart verlagert wird, dass sie gemäß einer vorbestimmten Ausrichtung (Op) in Bezug zu dem Dorn (6) positioniert ist, wenn das bewegliche Führungselement (27) von der Warteposition zu der Betriebsposition verlagert wird.

2. Frisiergerät (2) nach Anspruch 1, wobei die vorbestimmte Ausrichtung (Op) in Bezug zu der Längsachse (A) des Dorns (6) schräg ist.

3. Frisiergerät (2) nach Anspruch 1 oder 2, wobei das bewegliche Führungselement (27) seitlich in Bezug zu dem Dorn (6) angeordnet ist.

4. Frisiergerät (2) nach einem der Ansprüche 1 bis 3, wobei das bewegliche Führungselement (27) eine allgemeine Hakenform aufweist.

5. Frisiergerät (2) nach einem der Ansprüche 1 bis 4, das außerdem eine bewegliche Schutzhaube (14) umfasst, die zwischen einer geschlossenen Position, in der die bewegliche Schutzhaube (14) den Dorn (6) und das Aufwickelelement (11) mindestens teilweise abdeckt, um den Zugang zu dem Dorn (6) und dem Aufwickelelement (11) einzuschränken, und einer offenen Position, in der die bewegliche Schutzhaube (14) den Zugang zu dem Dorn (6) mindestens teilweise freigibt, um das Einfügen der Haarsträhne zwischen dem Dorn (6) und dem Aufwickelelement (11) zu erlauben, beweglich montiert ist.

6. Frisiergerät (2) nach Anspruch 5, wobei das bewegliche Führungselement (27) schwenkend auf der beweglichen Schutzhaube (14) montiert ist.

7. Frisiergerät (2) nach Anspruch 5 oder 6, das außerdem eine stationäre Schutzhaube (16) umfasst, die der beweglichen Schutzhaube (14) in Bezug zu dem Dorn (6) entgegengesetzt ist, wobei die stationäre Schutzhaube (16) konfiguriert ist, um den Dorn (6) und das Aufwickelelement (11) mindestens teilweise abzudecken, um den Zugang zu dem Dorn (6) und dem Aufwickelelement (11) einzuschränken.

8. Frisiergerät (2) nach einem der Ansprüche 1 bis 7, das eine Betätigungsvorrichtung (28) umfasst, die konfiguriert ist, um das bewegliche Führungselement (27) von der Warteposition zu der Betriebsposition zu verlagern, wenn das Aufwickelelement (11) von der abgespreizten Position zu der angenäherten Position verlagert wird.

9. Frisiergerät (2) nach den Ansprüchen 5 und 8, wobei die Betätigungsvorrichtung (28) ein Betätigungsorgan (29) umfasst, das in Verschiebung auf der beweglichen Schutzhaube (14) gemäß einer Verlagerungsrichtung beweglich montiert ist, wobei das Betätigungsorgan (29) einen Auflageabschnitt (31) umfasst, der gegen eine stationäre Anschlagoberfläche (50) derart aufliegt, dass eine Verlagerung der beweglichen Schutzhaube (14) von der offenen Position zu der geschlossenen Position eine Verschiebung des Betätigungsorgans (29) gemäß der Verlagerungsrichtung nach sich zieht.

10. Frisiergerät (2) nach Anspruch 9, wobei die Betätigungsvorrichtung (28) außerdem einen Betätigungsschlitz (32) umfasst, der auf dem beweglichen Führungselement (27) vorgesehen ist, wobei der Betätigungsschlitz (32) konfiguriert ist, um mit einem Betätigungsvorsprung (33) zusammenzuwirken, der auf dem Betätigungsorgan (29) derart vorgesehen ist, dass eine Verschiebung des Betätigungsorgans (29) gemäß der Verlagerungsrichtung eine Verlagerung des beweglichen Führungselements (27) zwischen der Warteposition und der Betriebsposition nach sich zieht.

11. Frisiergerät (2) nach einem der Ansprüche 1 bis 10, das ein stationäres Führungselement (34) umfasst, das dazu bestimmt ist, eine Haarsträhne, die durch den Dorn (6) hindurch und zwischen dem Aufwickelelement (11) und dem Dorn (6) eingeführt wird, zu führen, wobei das bewegliche Führungselement (27) auf einer ersten Seite des Dorns (6) angeordnet ist, und das stationäre Führungselement (34) auf einer zweiten Seite des Dorns (6), der ersten Seite des Dons (6) entgegengesetzt, angeordnet ist.

12. Frisiergerät (2) nach den Ansprüchen 7 und 11, wobei das stationäre Führungselement (34) eine Führungskerbe ist, die auf der stationären Schutzhaube (16) gebildet ist.

13. Frisiergerät (2) nach Anspruch 11 oder 12, wobei das stationäre Führungselement (34) konfiguriert ist, um eine Haarsträhne senkrecht zu der Längsachse (A) des Dons (6) aufzunehmen, wenn das Aufwickelelement (11) in der abgespreizten Position ist, und das bewegliche Führungselement (27) konfiguriert ist, um die Haarsträhne, die in dem stationären Führungselement (34) aufgenommen ist, zu verlagern, um sie in eine schräge Position in Bezug zu dem Dorn (6) zu bringen, wenn das Aufwickelelement (11) zu der angenäherten Position verlagert wird.

## Claims

1. Hairstyling appliance (2) comprising:
- a gripping portion (5),
- a barrel (6) having a longitudinal axis (A) and mounted such that it can move rotatably, relative to the gripping portion (5), about its longitudinal axis (A), and
- a winding element (11) extending longitudinally relative to the barrel (6) and configured to wind a strand of hair around the barrel (6), the winding element (11) rotating as one with the barrel (6) and comprising a proximal end (11.1) mounted such that it can pivot relative to the barrel (6), the winding element (11) being movable between a spaced-apart position wherein a distal end (11.2) of the winding element (11) is spaced apart from the barrel (6) to favour the insertion of a strand of hair between the winding element (11) and the barrel (6) and a near position wherein the winding element (11) is near to the barrel (6) to flatten the strand of hair against the barrel (6),
the hairstyling appliance being **characterised in that** it further comprises a movable guiding element (27) movable between an standby position occupied when the winding element (11) is in the spaced-apart position and wherein a strand of hair can be introduced through the barrel (6) and between the winding element (11) and the barrel (6) and an operating position occupied when the winding element (11) is in the near position, the movable guiding element (27) being moved from the standby position to the operating position when the winding element (11) is moved from the spaced-apart position to the near position and further moving the strand of hair introduced through the barrel (6) so as to position it in a given orientation (Op) relative to the barrel (6) when the movable guiding element (27) is moved from the standby position to the operating position.

2. Hairstyling apparatus (2) according to claim 1, wherein the given orientation (Op) is oblique relative to the longitudinal axis (A) of the barrel (6).

3. Hairstyling apparatus (2) according to claim 1 or 2, wherein the movable guiding element (27) is disposed laterally relative to the barrel (6).

4. Hairstyling apparatus (2) according to any one of claims 1 to 3, wherein the movable guiding element (27) has a general hook shape.

5. Hairstyling appliance (2) according to any one of claims 1 to 4, which further comprises a movable protective cap (14) which is mounted movable between a closed position wherein the movable protective cap (14) conceals at least partially the barrel (6) and the winding element (11) to limit access to the barrel (6) and to the winding element (11), and an open position wherein the movable protective cap (14) frees up at least partially access to the barrel (6) to allow the insertion of the strand of hair between the barrel (6) and the winding element (11).

6. Hairstyling appliance (2) according to claim 5, wherein the movable guiding element (27) is mounted such that it can pivot on the movable protective cap (14).

7. Hairstyling appliance (2) according to claim 5 or 6, which further comprises a fixed protective cap (16) which is opposite the movable protective cap (14) relative to the barrel (6), the fixed protective cap (16) being configured to conceal at least partially the barrel (6) and the winding element (11) to limit access to the barrel (6) and to the winding element (11).

8. Hairstyling appliance (2) according to any one of claims 1 to 7, which comprises an actuating device (28) configured to move the movable guiding element (27) from the standby position to the operating position when the winding element (11) is moved from the spaced-apart position to the near position.

9. Hairstyling appliance (2) according to claims 5 and 8, wherein the actuating device (28) comprises an actuating member (29) mounted movable in translation on the movable protective cap (14) in a movement direction, the actuating member (29) comprising a support portion (31) bearing against a fixed abutment surface (50) such that a movement of the movable protective cap (14) from the open position to the closed position leads to a translation of the actuating member (29) in the movement direction.

10. Hairstyling appliance (2) according to claim 9, wherein the actuating device (28) further comprises an actuating slot (32) provided on the movable guiding element (27), the actuating slot (32) being configured to engage with an actuating lug (33) provided on the actuating member (29) such that a translation of the actuating member (29) in the movement direction leads to a movement of the movable guiding element (27) between the standby position and the operating position.

11. Hairstyling appliance (2) according to any one of claims 1 to 10, which comprises a fixed guiding element (34) intended to guide a strand of hair introduced through the barrel (6) and between the winding element (11) and the barrel (6), the movable guiding element (27) being disposed on a first side of the barrel (6) and the fixed guiding element (34) being disposed on a second side of the barrel (6) opposite the first side of the barrel (6).

12. Hairstyling appliance (2) according to claims 7 and 11, wherein the fixed guiding element (34) is a guiding notch formed on the fixed protective cap (16).

13. Hairstyling appliance (2) according to claim 11 or 12, wherein the fixed guiding element (34) is configured to receive a strand of hair perpendicularly to the longitudinal axis (A) of the barrel (6) when the winding element (11) is in the spaced-apart position, and the movable guiding element (27) is configured to move the strand of hair received in the fixed guiding element (34) to bring it into an oblique position relative to the barrel (6) when the winding element (11) is moved to the near position.
